# EUROPÄISCHE PATENTSCHRIFT

(11) **EP 3 573 872 B1**
(45) Veröffentlichungstag und Bekanntmachung des Hinweises auf die Patenterteilung: **24.02.2021**
(21) Anmeldenummer: 18710400.5
(22) Anmeldetag: 05.03.2018
(51) Int. Cl.: B61D 17/18

(54) **DOPPELSTÖCKIGES SCHIENENFAHRZEUG MIT ZWISCHENDECKENVERKLEIDUNG**
DOUBLE-DECKER RAIL VEHICLE WITH INTER-DECK CLADDING
VÉHICULE SUR RAILS À DOUBLE NIVEAU COMPRENANT UN HABILLAGE DE FAUX PLAFOND

(30) Priorität: 31.03.2017 DE 102017205498
(43) Veröffentlichungstag der Anmeldung: 04.12.2019
(73) Patentinhaber: Siemens Mobility GmbH, 81739 München (DE)
(72) Erfinder: ROHWERDER, Dirk, 45549 Sprockhövel (DE); SCHNEIDER, Monika, 41749 Viersen (DE)
(86) Internationale Anmeldenummer: PCT/EP2018/055331
(87) Internationale Veröffentlichungsnummer: WO 2018/177689

(56) Entgegenhaltungen:
- EP-A2- 0 943 751
- EP-A2- 1 232 924
- CH-B1- 699 162
- DE-A1-102011 075 981

## Beschreibung

Die Erfindung bezieht sich auf ein doppelstöckiges Schienenfahrzeug zur Personenbeförderung, mit einer Sandwich-Platte, die einen Abschnitt einer Zwischendecke zwischen einem Unterstock und einem Oberstock des doppelstöckigen Schienenfahrzeugs bildet und an deren Unterseite eine Deckenverkleidung angebracht ist.

Ein solches doppelstöckiges Schienenfahrzeug ist beispielsweise von der Baureihe RABe 514 der Schweizerischen Bundesbahnen (SBB) oder auch aus der CH 699 162 B1 bekannt.

Die Deckenverkleidung ist bei diesen Fahrzeugen mittels sichtbarer Verschraubungen an der Sandwich-Platte angebracht. Dies wird aus ästhetischen Gründen nicht als günstig angesehen.

Bei doppelstöckigen Schienenfahrzeugen ist zudem zu berücksichtigen, dass allgemein eine der Fahrzeugart zuzurechnende Bauraumknappheit vorherrscht. Insbesondere muss im Unterstock eines solchen Fahrzeugs eine vorgegebene Ganghöhe eingehalten werden. Dies wiederum hat Auswirkungen auf den zur Verfügung stehenden Bauraum, und zwar auch auf denjenigen zum Anbringen der Deckenverkleidung an der Sandwich-Platte.

Ausgehend hiervon liegt der Erfindung die Aufgabe zu Grunde, das doppelstöckige Schienenfahrzeug der eingangs genannten Art derart weiter zu entwickeln, dass die Deckenverkleidung ästhetisch ansprechend und raumsparend anbringbar ist.

Diese Aufgabe wird bei dem doppelstöckigen Schienenfahrzeug dadurch gelöst, dass zum Tragen der Deckenverkleidung über die Unterseite der Sandwich-Platte verteilt mehrere Blechstreifen angeordnet sind, die jeweils lösbar an der Sandwich-Platte befestigt sind, und die Deckenverkleidung über Klettverbindungen an den Blechstreifen angebracht ist.

Die gewählte Anbindungsart der Deckenverkleidung an die Sandwich-Platte zeichnet sich durch eine geringere Bauhöhe aus, so dass einzuhaltende Ganghöhen im Unterstock des doppelstöckigen Schienenfahrzeugs eingehalten werden können. Zudem ist die Deckenverkleidung vom Innenraum des Unterstocks aus gesehen ansprechend gestaltet. Sichtbare Schraubverbindungen sind nur sehr eingeschränkt oder auch nicht erforderlich.

Die Klettverbindungen können jeweils aus zwei miteinander in Eingriff stehenden Klettbandstreifen gebildet sein. Dabei können die zwei Klettbandstreifen einer der Klettverbindungen jeweils selbstklebend ausgeführt sein und der eine Klettbandstreifen kann auf einer Oberseite der Deckenverkleidung und der andere Klettbandstreifen auf eine Unterseite der Blechstreifen aufgeklebt sein. In dieser Weise ergibt sich eine flache Befestigungsanordnung für die Deckenverkleidung an der darüber liegenden Sandwich-Platte, die einen Abschnitt einer Zwischendecke eines doppelstöckigen Schienenfahrzeugs bildet.

Die Deckenverkleidung wird bevorzugt von einem Metallblech gebildet. Die Deckenverkleidung kann ebenfalls aus glasfaserverstärkten Kunststoff hergestellt sein, wäre dann aber dicker und schwerer als beispielsweise ein dünnes Aluminiumblech.

Die Blechstreifen können von Aluminiumblechen gebildet sein. Die Kombination aus solchen Aluminiumblechen und Klettbandstreifen gewährleistet eine gesicherte und sorgfältige Befestigung der Deckenverkleidung an der Sandwich-Platte.

Die lösbare Befestigung der Blechstreifen an der Unterseite der Sandwich-Platte kann bevorzugt mittels Dual-Lock-Verbindungselementen erfolgen. Durch Lösen dieser Verbindungselemente kann dann bei Bedarf die Deckenverkleidung von der Sandwich-Platte abgenommen werden.

Die Sandwich-Platte kann bevorzugt in einem rampenförmigen Abschnitt der Zwischendecke liegen. Dies ermöglicht insbesondere einen geeigneten Anschluss an einen der Sandwich-Platte benachbarten Abschnitt der Zwischendecke, der horizontal verläuft. Dann kann die untere Deckschicht des horizontal verlaufenden Zwischendeckenabschnitts unmittelbar lackiert werden, während sich daran unmittelbar die ebenfalls lackierte Deckenverkleidung der Sandwich-Platte in dem rampenförmigen Abschnitt der Zwischendecke anschließt.

Ein Ausführungsbeispiel der Erfindung wird nachfolgend unter Bezugnahme auf die Zeichnung noch näher erläutert. Es zeigen:
- Figur 1: eine schematische Längsschnitt-Ansicht eines Zwischendeckabschnitts eines doppelstöckigen Schienenfahrzeugs und
- Figur 2: eine schematische Längsschnitt-Ansicht der Einzelheit "X" von Figur 1.

Figur 1 zeigt eine rampenförmig verlaufende Sandwich-Platte 1 mit einer oberen Deckschicht 2 und einer unteren Deckschicht 3. Die Sandwich-Platte 1 schließt (nicht dargestellt) an sich in Längsrichtung des Schienenfahrzeugs an sie anschließende, horizontal verlaufende Zwischendeckenabschnitte an, die ebenfalls aus Sandwichplatten gebildet sind. Deren untere Deckschicht ist lackiert.

An der Unterseite der Sandwich-Platte 1 ist eine Deckverkleidung 4 angebracht, die in Form eines Metallbleches vorliegt.

Dazu sind über die Unterseite der unteren Deckschicht 3 der Sandwich-Platte 1 verteilt langgestreckte Blechstreifen 5 aus einem Aluminiumprofil befestigt, und zwar jeweils über lösbare Befestigungsmittel 6, die im vorliegenden Ausführungsbeispiel als Dual-Lock-Verbindungen ausgeführt sind.

Zwischen der Unterseite des Blechstreifens 5 und der Oberseite der Deckenverkleidung 4 ist eine Klettverbindung 7 vorgesehen, die aus zwei miteinander in Eingriff stehenden, selbstklebend ausgeführten Klettbandstreifen 8, 9 gebildet ist. Der obere Klettbandstreifen 8 ist an die Unterseite des Blechstreifens 5 geklebt, während der untere Klettbandstreifen 9 mit der Oberseite der Deckenverkleidung 4 verklebt ist. In dieser Weise wird eine zuverlässige Anbindung der Deckenverkleidung 4 an der Sandwich-Platte 1 herbeigeführt. Die gewählte Form der Anbringung der Deckenverkleidung 4 an der Sandwich-Platte 1 zeichnet sich auch durch eine kurze Montagezeit aus.

## Patentansprüche

1. Doppelstöckiges Schienenfahrzeug zur Personenbeförderung, mit einer Sandwich-Platte (1), die einen Abschnitt einer Zwischendecke zwischen einem Unterstock und einem Oberstock des doppelstöckigen Schienenfahrzeugs bildet und an deren Unterseite eine Deckenverkleidung (4) angebracht ist,
**dadurch gekennzeichnet, dass**
zum Tragen der Deckenverkleidung (4) über die Unterseite der Sandwich-Platte (1) verteilt mehrere Blechstreifen (5) angeordnet sind, die jeweils lösbar an der Sandwich-Platte (1) befestigt sind, und die Deckenverkleidung (4) über Klettverbindungen (7) an den Blechstreifen (5) angebracht ist.

2. Schienenfahrzeug nach Anspruch 1,
**dadurch gekennzeichnet, dass**
die Klettverbindungen (7) jeweils aus zwei miteinander in Eingriff stehenden Klettbandstreifen (8, 9) gebildet sind.

3. Schienenfahrzeug nach Anspruch 2,
**dadurch gekennzeichnet, dass**
die zwei Klettbandstreifen (8, 9) einer der Klettverbindungen (7) jeweils selbstklebend ausgeführt sind und der eine Klettbandstreifen (9) auf eine Oberseite der Deckenverkleidung (4) und der andere Klettbandstreifen (8) auf die Unterseite der Blechstreifen (5) aufgeklebt ist.

4. Schienenfahrzeug nach einem der Ansprüche 1 bis 3,
**dadurch gekennzeichnet, dass**
die Deckenverkleidung (4) von einem Metallblech gebildet ist.

5. Schienenfahrzeug nach einem der Ansprüche 1 bis 4,
**dadurch gekennzeichnet, dass**
die Blechstreifen (5) aus Aluminium hergestellt sind.

6. Schienenfahrzeug nach einem der Ansprüche 1 bis 5,
**dadurch gekennzeichnet, dass**
die lösbare Befestigung der Blechstreifen (5) an der Unterseite der Sandwich-Platte (1) mittels Dual-Lock-Verbindungselementen erfolgt.

7. Schienenfahrzeug nach einem der Ansprüche 1 bis 6,
**dadurch gekennzeichnet, dass**
die Sandwich-Platte (1) in einem rampenförmigen Abschnitt der Zwischendecke liegt.

## Claims

1. Double-decker rail vehicle for passenger transport, with a sandwich panel (1) which forms a section of an intermediate ceiling between a lower deck and an upper deck of the double-decker rail vehicle, and to the underside of which sandwich panel (1) a ceiling trim panel (4) is attached, **characterized in that**, in order to support the ceiling trim panel (4), a plurality of sheet metal strips (5) are arranged distributed over the underside of the sandwich panel (1), which sheet metal strips (5) are fastened in each case releasably to the sandwich panel (1), and the ceiling trim panel (4) is attached to the sheet metal strips (5) via hook-and-loop fasteners (7).

2. Rail vehicle according to Claim 1, **characterized in that** the hook-and-loop fasteners (7) are formed in each case from two hook-and-loop tape strips (8, 9) which are in engagement with one another.

3. Rail vehicle according to Claim 2, **characterized in that** the two hook-and-loop tape strips (8, 9) of one of the hook-and-loop fasteners (7) are in each case of self-adhesive configuration, and the one hook-and-loop tape strip (9) is adhesively bonded to an upper side of the ceiling trim panel (4) and the other hook-and-loop tape strip (8) is adhesively bonded to the underside of the sheet metal strips (5).

4. Rail vehicle according to one of Claims 1 to 3, **characterized in that** the ceiling trim panel (4) is formed by a metal sheet.

5. Rail vehicle according to one of Claims 1 to 4, **characterized in that** the sheet metal strips (5) are produced from aluminium.

6. Rail vehicle according to one of Claims 1 to 5, **characterized in that** the releasable fastening of the sheet metal strips (5) to the underside of the sandwich panel (1) takes place by means of dual lock fastener elements.

7. Rail vehicle according to one of Claims 1 to 6, **characterized in that** the sandwich panel (1) lies in a rampshaped section of the intermediate ceiling.

## Revendications

1. Véhicule ferroviaire à double niveau pour le transport des voyageurs, comprenant un plateau (1) sandwich, qui forme une partie d'un faux plafond entre un niveau inférieur et un niveau supérieur du véhicule ferroviaire à double niveau et à la face inférieure duquel est disposé un habillage (4) de plafond,
**caractérisé en ce que**,
pour porter l'habillage (4) de plafond, sont réparties sur la face inférieure du plateau (1) sandwich, plusieurs bandes (5) de tôle, qui sont fixées chacune, de manière amovible, au plateau (1) sandwich et l'habillage (4) de plafond est monté sur les bandes (5) de tôle par des liaisons (7) auto-agrippantes.

2. Véhicule ferroviaire suivant la revendication 1,
**caractérisé en ce que**
les liaisons (7) auto-agrippantes sont formées chacune de deux bandes (8, 9) auto-agrippantes, en prise l'une avec l'autre.

3. Véhicule ferroviaire suivant la revendication 2,
**caractérisé en ce que**
les deux bandes (8, 9) auto-agrippantes de l'une des liaisons (7) auto-agrippantes sont réalisées chacune de manière autocollante et l'une des bandes (9) auto-agrippantes est collée sur un côté supérieur de l'habillage (4) de plafond et l'autre bande (8) auto-agrippante, sur le côté inférieur des bandes (5) de tôle.

4. Véhicule ferroviaire suivant l'une des revendications 1 à 3,
**caractérisé en ce que**
l'habillage (4) de plafond est formé d'une tôle métallique.

5. Véhicule ferroviaire suivant l'une des revendications 1 à 4,
**caractérisé en ce que**
les bandes (5) de tôle sont en aluminium.

6. Véhicule ferroviaire suivant l'une des revendications 1 à 5,
**caractérisé en ce que**
la fixation amovible des bandes (5) de tôle à la face inférieure du plateau (1) sandwich s'effectue au moyen d'éléments de liaison dual-lock.

7. Véhicule ferroviaire suivant l'une des revendications 1 à 6,
**caractérisé en ce que**
le plateau (1) sandwich se trouve dans une partie en forme de rampe du faux plafond.
